# DEMANDE DE BREVET EUROPEEN

(11) **EP 0 288 392 A1**
(43) Date de publication de la demande: **26.10.1988**
(21) Numéro de dépôt: 88400985.3
(22) Date de dépôt: 21.04.1988
(51) Int. Cl.: B65D 33/00

(54) **Bloc d'enveloppes détachables**

(30) Priorité: 22.04.1987 FR 8705694
(71) Demandeur: GARNIER PONSONNET-VUILLARD S.A., F-07430 Davezieux (FR)
(72) Inventeur: Pernot, Daniel, F-07100 Annonay (FR)
(74) Mandataire: Kügele, Bernhard

(57) **Abrégé**

La présente invention a pour objet un bloc d'enveloppes détachables (1) reliées ensembles par les tranches des enveloppes sur au moins un côté à l'aide de colle (3). Une sole cartonnée (4) est placée à la partie inférieure du bloc.

But : Utilisation d'enveloppes une à une avec maintien continu des enveloppes restantes.

## Description

La présente invention a pour objet un paquet-bloc d'enveloppes.

Les enveloppes sont actuellement commercialisées par paquets.

On entendra dans la suite du texte le mot "enveloppe" comme comprenant les enveloppes postales et non postales et les pochettes avec ou sans rabat, autocollantes ou non, de tous grammages.

De façon à réaliser des lots, les enveloppes sont maintenues par une bande ou par un film polymère.

On comprend que lorsque le film est retiré, les enveloppes sont libres et pour une enveloppe utilisée, on supprime l'effet de bloc et les enveloppes se dispersent, se détériorent, se froissent et même se perdent sans compter que le transport ou le rangement demandent à chaque utilisation une manoeuvre pour empiler les enveloppes restantes.

On a pensé alors bien qu'il y ait un film initial à le compléter par une bande en papier. Dans ce cas, on retrouve l'inconvénient du lien à longueur constante qui conduit après retrait de quelques enveloppes, à une désorganisation de l'empilement.

Un lien élastique ne permet pas de solutionner ce probléme car le point de contact entre le lien élastique et les enveloppes supérieure et inférieure provoquent la détérioration de ces enveloppes notamment lorsque l'on cherche à les retirer. Un autre moyen consiste à utiliser une bande élastique mais on se heurte alors au prix de revient en plus d'un nouveau problème technique qui apparaît à l'extraction. En effet, le coefficient de frottement du caoutchouc sur le papier est important et lorsque l'on retire une enveloppe, il se produit une déformation du caoutchouc.

Il est bien clair qu'actuellement les paquets d'enveloppes sont souvent mal utilisés et de nombreuses enveloppes qui seraient inutilisables, sont gaspillées.

La présente invention a pour objet un bloc constitué de plusieurs enveloppes empilées qui se caractérise en ce que les tranches d'au moins un des côtés des enveloppes superposées sont maintenues ensemble sur tout ou partie de la longueur de cette tranche par une couche d'adhésif.

L'invention se caractérise notamment en ce que les tranches de deux côtés de l'enveloppe sont solidarisées par une couche d'adhésif. Cet adhésif est obtenu par encollage à chaud ou à froid.

Selon une variante de l'invention le bloc peut comporter une couverture et/ou une sole en carton.

L'invention apporte des avantages importants à savoir que le bloc d'enveloppes est maintenu plus à plat, le retrait d'une enveloppe ne modifie pas la tenue de l'ensemble, l'adresse peut être écrite même sans support de par la rigidité de l'ensemble, les enveloppes ne se perdent pas et ne se froissent pas, le bloc est divisible en plusieurs paquets, la colle ne subsiste pas après retrait de l'enveloppe sur la tranche de celle-ci.

L'invention va maintenant être décrite suivant un mode de réalisation particulier non limitatif en relation avec les figures annexées qui représentent :
Figure 1 : Bloc d'enveloppes selon l'invention.
Figure 2 : Extraction d'une enveloppe du bloc.

Sur la figure 1, on a représenté des enveloppes 1 superposées utilisées pour courrier postal, la face 2 portant l'adresse orientée vers le haut. La colle 3 est déposée par encollage à chaud ou à froid sur les tranches des enveloppes suivant un des côtés. Dans le but de protéger la face orientée vers le bas de l'enveloppe inférieure, on a placé une sole cartonnée 4. Celle-ci est découpée aux dimensions d'une enveloppe du bloc afin que la colle solidarise la tranche de la sole et le paquet d'enveloppes lors de l'encollage ce qui permet également l'écriture en l'absence de support rigide. Cette sole est particulièrement intéressante pour les paquets d'enveloppes destinées à être transportées par avion car la rigidité de telles enveloppes est peu importante.

Sur la figure 2, on a représenté l'extraction d'une enveloppe 20 et on voit que la colle 3 forme un film qui reste solidaire du paquet et aucun élément du film ne reste attaché à l'enveloppe. En effet, la surface de collage entre l'enveloppe et le film est très faible, elle correspond à la tranche d'une enveloppe. Bien que suffisante pour retenir le poids d'une enveloppe cette surface de collage n'est pas suffisante pour provoquer la rupture du film de colle .

La présente invention n'est pas limitée aux exemples de réalisation qui viennent d'être décrits, elle est au contraire susceptible de modifications et de variantes qui apparaîtront à l'homme de l'art.

## Revendications

1 - Bloc d'enveloppes ou de pochettes superposées, caractérisé en ce que les tranches des enveloppes (1) sont encollées à froid ou à chaud sur au moins un côté.

2 - Bloc d'enveloppes selon la revendication 1, caractérisé en ce que les tranches des enveloppes (1) sont encollées suivant deux côtés.

3 - Bloc d'enveloppes selon l'une des revendications précédentes, caractérisé en ce que le bloc d'enveloppes (1) comporte à sa face inférieure une sole (4) rigide.

4 - Bloc d'enveloppes selon l'une des revendications précédentes, caractérisé en ce que le bloc d'enveloppes (1) comporte à sa face supérieure une couverture.
